# FASCICULE DE BREVET EUROPEEN

(11) **EP 0 021 870 B1**
(45) Date de publication et mention de la délivrance du brevet: **11.01.1984**
(21) Numéro de dépôt: 80400672.4
(22) Date de dépôt: 14.05.1980
(51) Int. Cl.: B64D 1/06, F41F 3/04

(54) **Dispositif permettant d'accoupler et puis de séparer des projectiles aéroportés**
Vorrichtung zum Ankoppeln und Auslösen von an Flugkörpern angebrachten Geschossen
Device for coupling and uncoupling missiles to or from other missiles or carrier aircraft

(30) Priorité: 07.06.1979 FR 7914591
(43) Date de publication de la demande: 07.01.1981
(73) Titulaire: THOMSON-BRANDT, 75379 Paris Cedex 08 (FR)
(72) Inventeur: Rouget, Jean-Pierre, F-75360 Paris Cedex 08 (FR); Roustant, Edmond, F-75360 Paris Cedex 08 (FR)
(74) Mandataire: Barbin le Bourhis, Joel

## Description

L'invention concerne un dispositif d'accoupler et puis de séparer des projectiles aéroportées selon la préambule de la revendication 1. Elle concerne également les projectiles équipés de tels dispositifs.

Plus précisément, l'invention concerne un tel dispositif d'accouplement capable d'assurer simultanément les fonctions d'accrochage et de calage d'une pluralité de projectiles, en vue de leur emport sous aéronef, ainsi que leur éjection une par une en commençant par celle qui se trouve la plus éloignée de cet aéronef.

Un moyen d'emport de charges multiples sous avion consiste à accrocher à un polyone, solidaire de l'avion, une pièce intermédiaire généralement appelée "adaptateur" qui présente une pluralité d'emplacements d'accrochage pour les charges à transporter. A chacun de ces emplacements, sont installés les organes permettant, l'accrochage, le calage, la commande des sécurités, et l'éjection de la charge. Sur les avions volant aux vitesses actuelles, un système d'éjection de la charge est en général installé dans l'adaptateur pour éjecter la charge vers la bas à une vitesse déterminée. A chaque emplacement, l'installation de la charge requiert successivement l'accrochage, puis le calage (généralement à l'aide de vis calage portées par des bras), enfin la liaison électrique ou mécanique avec les organes de commande de sécurité. L'éjecteur, généralement pyrotechnique, est inclus dans l'adaptateur à chaque emplacement. Il est actionné par un impulseur à poudre. Du fait que sur ces adaptateurs, il n'est possible d'accrocher et d'éjecter qu'une charge par emplacement, une mission nécessitant le largage successif d'un grand nombre de charges (par exemple un largage en chapelet) pose des problèmes considérables si le nombre de pylones n'est pas suffisant ou s'il convient d'en réserver certains pour d'autres usages.

Dans le but d'éliminer les inconvénients inhérents aux mécanismes d'éjection existants, il a déjà été proposé et décrit dans le brevet américain n° 3, 787. 012 un dispositif selon le préambule de la revendication 1 qui incorporé à un projectile, permet d'accoupler, puis de séparer séquentiellement une pluralité de projectiles tous identiques. Selon ce document, le dispositif décrit comprend un moyen d'accrochage qui comprend, diamétralement opposées, une partie mâle se présentant sous la forme d'un cylindre qui porte des billes régulièrement espacées à sa périphérie et une partie femelle constituée par une embase fixe comportant un rebord qui fournit une gorge circulaire continue destinée à l'encastrement des billes de la partie mâle du projectile adjacent. Un premier inconvénient de ce moyen d'accrochage résulte de la nécessité d'une fabrication précise des éléments pour assurer conjointement l'accrochage et le calage mutuels des projectiles; un second inconvénient réside dans la complexité relative de réalisation de la partie mâle qui comporte en outre un collier mobile de retention des billes.

La présente invention a pour but de pallier les inconvenients précités et vise à fournir un dispositif d'accouplement et de séparation comportant une combinaison de moyens qui cooperent entre eux pour accomplir les quatres fonctions essentielles suivantes, à savoir: l'accrochage d'une charge l'une sous l'autre, le calage mécanique mutuel de chacune de ces charges ainsi accrochées, les liaisons électriques entre le véhicule porteur et les différents organes électriques des projectiles et, la séparation séquentielle de ces charges ainsi superposées en commençant par la charge la plus éloignée de l'adaptateur fixé sous le véhicule porteur ou aéronef.

L'objet de l'invention est un dispositif permettant d'accoupler puis de séparer séquentiellement une pluralité de projectiles tous identiques portés par un aéronef, ce dispositif comprenant un moyen d'accrochage qui comprend diamétralement opposées, une partie mâle, mobile en rotation autour de son axe, qui porte des billes régulièrement espacées à sa périphérie et une partie femelle constituée par une embase fixe dans laquelle une cavité est délimitée par un rebord interrompu par des alvéoles destinées à l'engagement des billes de la partie mâle du projectile subjacent, le cylindre porte billes comportant un moyen d'entraînement en rotation qui coopère avec des premiers et seconds appuis fixes situés sur le projectile directement adjacent pour fournir un moyen de calage mutuel des projectiles. Selon une autre caractéristique, le cylindre porte-billes comporte un piston concentrique mobile, dont le déplacement axial autorise le mouvement radial des billes et par voie de conséquence la séparation des projectiles.

Selon encore une autre caractéristique, les parties mâle et femelle du moyen d'accrochage comportent respectivement des contacts électriques et des plots conducteurs rétractables pour assurer les liaisons électriques entre l'aéronef et différents organes électriques placés dans les projectiles.

L'invention sera mieux comprise à l'aide des explications qui vont suivre et des figures jointes parmi lesquelles:
- la figure 1 représente schématiquement deux charges assemblées au moyen d'un dispositif d'accouplement conforme à l'invention;
- la figure 2 représente schématiquement des détails agrandis d'éléments de la figure 1;
- Les figures 3 à 7 représentent, vues en coupe ou de face, les parties essentielles de l'organe assurant l'accrochage et le calage des différentes charges les unes par rapport aux autres;
- la figure 8 représente un organe de liaison contenant notamment des éléments assurant la liaison électrique et l'éjection des charges;
- la figure 9 représente des schémas explicatifs.

Pour plus de clarté, les mêmes éléments portent les mêmes références dans toutes les figures.

Sur la figure 1, deux charges sont partiellement représentées, accrochées l'une à l'autre au moyen d'un dispositif d'accouplement conforme à l'invention. En fait ce nombre n'est pas limitatif, et une succession de charges peuvent ainsi être superposées. Il peut s'agir notamment de projectiles, tels que des bombes destinées à être transportées sous avions pour être larguées ensuite une à une. Les figures 2a et 2b représentent chacune un détail de la figure 1. La première et la seconde bombe 1 et 2 sont respectivement appelées bombe porteuse de rang (n - 1 ) et bombe portée de rang (n). Le nombre (n) est fonction des critères de résistance des matériaux et des contraintes mécaniques mis en jeu. Seulement une partie de ces bombes est représentée à l'exception de la partie avant (Av) et de la partie arrière (Ar). Le dispositif d'accouplement conforme à l'invention est référencé 20 de manière générale. Il comporte essentiellement une combinaison de moyens mécaniques d'accrochage et de calage, de moyens électriques de transfert des signaux de commande, et de moyen d'éjection. Il fait soit partie intégrante du corps de la charge (dans l'exemple décrit). Mais ils peut être indépendant et est alors relié solidairement à celle-ci par tout moyen ne compromettant pas les qualités aérodynamiques de l'ensemble. Dans tous les cas, il est positionné au voisinage du centre de gravité de la charge.

Les moyens d'accrochage et de calage comportent essentiellement un élément de liaison 70 reliant entre elles une partie mâle 3 et une partie femelle 6. La première partie, dans un exemple de réalisation comprend un cylindre pivotable 4 portant des billes 5 et un système de pluts conducteurs 83 (figure 2b) dont la fonction sera décrite ultérieurement. La seconde partie 6 dite embase fixe comporte comme le montre la figure 2a, une cavité 7 délimitée par un rebord 8 interrompu par des alvéoles 9. Elle comporte également un jeu de plots mobiles bons conducteurs de l'électricité destinés à coopérer, comme cela sera expliqué plus loin, avec les plots fixes 83 du cylindre pivotable. Le nombre et la disposition des billes 5 à la périphérie du cylindre d'accrochage 4 d'une part, la répartition des alvéoles 9 dans la cavité 7 d'autre part, sont tels que dans un premier temps le cylindre d'accrochage de la bombe portée ayant roté d'un certain angle, puisse être introduit à l'intérieur de la cavité 7 de la bombe 2 portée, les billes coïncidant alors avec les alvéoles 9 le long desquelles elles peuvent glisser et dans un second temps, le cylindre 4 porte-billes 5 ayant retrouvé sa position initiale, les billes 5 se trouvent supportées par le rebord 8 de la cavité 7 jouant alors un rôle de support pour les billes 5. L'accrochage entre la bombe 1 porteuse et la bombe 2 portée est ainsi assuré. Des premiers moyens 10 sont prévus pour assurer la rotation du cylindre d'accrochage 4, porte-billes 5, tandis que des seconds moyens 11 assurent le déplacement de coins de calage 12 destinés à coopérer avec les surfaces obliques d'un appui 13. La bombe portée se trouve alors calée dans les trois directions, grâce à l'action conjuguée de la liaison par le cylindre d'accrochage, des coins de calage et des premiers appuis 13 et des seconds appuis fixes 15 dont la forme épouse sensiblement celle du corps de la bombe. Comme cela sera expliqué ci-dessous, un logement 90 ménagé dans une équerre 111 est prévu pour recevoir une clé dont la rotation entrainera celle du cylindre 4 porte-billes 5.

Ces différents moyens sont maintenant décrits plus en détail au moyen des figures suivantes et plus particulièrement des figures 3 à 7.

Les figures 3 et 4 représentent schématiquement, vue en coupe et de dessus les moyens 10 et 11 destinés respectivement à assurer le déplacement du cylindre d'accrochage 4 portant les billes 5 et celui des coins de calage 12. Ces moyens sont représentés sur ces figures dans la configuration correspondant à l'état dit de repos, c'est-à-dire celui qui correspond au stockage des bombes avant accrochage en vue de l'emport. La bombe porteuse 1 sur laquelle sera accrochée une première bombe portée 2 est équipée d'un dispositif conforme à l'invention. Outre la partie mâle 3 avec son cylindre d'accrochage 4 et ses billes 5, coopèrent un coulisseau dit coulisseau supérieur référencé 21 sur lequel peut venir agir la clé introduite dans le logement 90 et une plaque ou glissière référencée 22 reliée solidairement au cylindre d'accrochage 4 et l'entraînant en rotation. Un doigt 23 coordonne les mouvements du coulisseau supérieur 21 et de la glissière 22 et est solidaire d'un deuxième coulisseau dit coulisseau inférieur référencé 24 attaché à l'enveloppe 25 au moyen de plots 26 et 260 permettant son coulissement entre l'enveloppe et la tête de ces plots. Ce coulisseau 24 comporte une lumière 27 qui permet le coulissement du coulisseau 24 au niveau du plot central 260 (Figure 3) tout le long de la lumière 27. Ce coulisseau 24 est égaliement rendu solidaire des deux coins de calage 12 qui suivront son déplacement mais qui sont rappelés dans la position initiale dite de repos au moyen d'un ressort de rappel 29. Dans l'exemple décrit, le dispositif conforme à l'invention fait partie intégrante de la bombe c'est-à-dire que l'enveloppe 25 est confondue avec la virole (ou corps) de la bombe, mais comme cela a déjà été dit, un tel dispositif peut être réalisé sous la forme d'une pièce indépendante. La coulisseau 21 et la glissière 22 présentent chacun un chemin de guidage (une fente) 31 et 32 pour le doigt 23. Ils ont le même profil qui à l'état de repos ne se superpose cependant pas. Ainsi, le doigt 23 affleure dans le chemin de guidage 31 du coulisseau 21. Le profil, de ce chemin de guidage 31 vue en plan n'est pas représenté mais il est le même que le profil du chemin de guidage 32 du second coulisseau qui est représenté sur la figure 4. Cette figure 4, a été représentée, vue de dessus, dans une configuration où le coulisseau supérieur 21, a été enlevé, ceci pour faciliter la description et la compréhension. De plus, la glissière 22 comporte un second chemin de guidage longitudinal 33. Enfin, le coulisseau 21 et la glissière 22 sont maintenus l'un à l'autre par des pattes 330 permettant le mouvement relatif dans deux plans parallèles de l'une et de l'autre de ces pièces 21 et 22. L'accrochage de la première bombe porteuse 1 avec la seconde bombe portée 2 est réalisé notamment grâce à la coopération de ce coulisseau et cette glissière dont le mouvement est assuré par le doigt 23 comme cela est maintenant décrit et illustré au moyen des figures 5 et 6.

La figure 5, représente, vue en coupe, la position des différents éléments constituant le système d'accrochage et de calage proprement dit, à savoir le coulisseau et la glissière 21 et 22, le doigt 23 guidé par les chemins de guidage 31, 32, 33. Les ressorts 29 et les coins de calage 12, ces éléments étant entraînés en mouvement au moyen de la clé 102, lorsque la clé est dans une position telle que le doigt 23 est déverrouillé. La figure 6 est une vue en plan de ce même système d'accrochage et de calage dans une configuration intermédiaire suivant la configuration de déverrouillage et précédant le verrouillage, représentée sur la figure précédente, durant laquelle le doigt 23 guidé dans les chemins de guidage courbes 31 et 32 alors mis en coïncidence, entraîne en rotation la glissière 22 et le cylindre 4 qui lui est solidaire.

Pour cela la clé 100 qui comprend un levier de commande 101 et un pêne 102 capable d'appliquer un effort sur le coulisseau supérieur 21 sur une partie recourbée de celui-ci appelé, gache 103 par analogie avec le pêne 102. Au fur et à mesure que l'opérateur appuie le pêne 102 de la clé 100 sur la gache 103 du coulisseau supérieur 21 dans le sens de la flèche 104 (figure 5), le jeu de coulisseaux supérieur et inférieur 21 et 24 se déplace dans le sens de la flèche 105. Le doigt 23 d'abord guidé par le chemin de guidage longitudinal 33 entraînant le coulisseau inférieur 24 jusqu'à ce que le chemin de guidage 32 coïncide avec le chemin de guidage 31 du coulisseau supérieur 21, chemins dont les profiles sont l'un et l'autre identiques et courbes comme cela a été dit précédemment. Dès cet instant, il devient possible à l'opérateur de faire tourner, en agissant sur le bras de commande 101 de la clé 100, l'ensemble du coulisseau supérieur et de la glissière 21 et 22 de façon à faire tourner le cylindre 4 jusqu'à ce que les billes 5 se présentent face aux alvéoles 9 de la cavité 7 de la seconde bombe 2 qui doit être portée et accrochée à la première bombe porteuse 1 en vue de l'encliquetage des billes sur le rebord 8 de cette cavité, assurant ainsi l'accrochage recherché. La figure 6 représente schématiquement une configuration intermédiaire montrant bien l'angle a existant déjà entre l'axe longitudinal AB du dispositif et l'axe A'B' longitudinal du système de couliseau supérieur et glissière. Simultanément, le doigt 23 a entraîné le coulisseau inférieur 24 dans un déplacement longitudinal dans le sens de la flèche 105 comprimant les ressorts de rappel 29 et déplaçant les coins de calage 12 vers le cylindre d'accrochage 4. Suivant la flèche 106 (Figure 5), ces coins de calage se trouvent alors dans une position autorisant la mise en place à leur niveau de la surface oblique de l'appui fixe 13 dit à contact oblique. Lorsque l'opérateur procède à la dernière étape, à savoir celle du verrouillage de la seconde à la première bombe, en agissant sur la clé dans le sens inverse de celui qui vient d'être décrit, chaque élément retrouve la position qu'il occupait à l'état antérieur dit de repos décrit précédemment. Notamment les coins de calage reculant viennent s'appliquer sur l'appui 13, assurant ainsi le calage de la bombe portée maintenue par ailleurs à la fois par le système d'accrochage et l'appui fixe à contact courbe 15. Elle est immobilisée dans toutes les directions sans qu'il soit nécessaire d'avoir recours à des réglage de calage plus ou moins sophistiqués.

La clé 100 et le logement 90 dans lequel l'opérateur l'introduit pour assurer l'accrochage ou le décrochage de deux bombes, comme cela vient d'être décrit, coopérent entre eux de telle sorte que cette clé puisse être sortie de ce logement uniquement lorsque le verrouillage est effectif, soit que le dispositif soit à l'état dit de repos lors du stockage ou ait retrouvé ce même état après l'opération d'accrochage de la bombe portée. Les figures 7a et 7b, illustrent cette combinaison assurant la vérification du verrouillage.

Dans la figure 7a, le coulisseau supérieur et la glissière occupent une position correspondant à la configuration représentée sur la figure 1. La clé 100 est introduite dans le logement 90 prévu à cet effet. Le coulisseau supérieur 21 et plus particulièrement la gache 103 de ce coulisseau sur lequel doit venir appuyer le pêne 102 de la clé 100 est prolongé par un bec 110 Dans la position de repos (Figure 7a), la clé peut être introduite ou retirée sans difficulté, le logement 90 n'étant pas occulté par ce bec 110. En revanche, comme cela est illustré sur la figure 7b, quand la clé a accomplit sa fonction, c'est-à-dire lorsqu'elle a amené le coulisseau et la glissière 21 et 22 dans la position notamment représentée sur les figures 6 et 7b, l'opérateur ne peut en aucun cas enlever la clé: en effet, le logement 90 est partiellement occulté par le bec 110. Donc il doit, ou poursuivre la manoeuvre ou revenir en arrière. Il est dans ces conditions facile de surveiller le bon verrouillage de toutes les bombes accrochées les unes aux autres au moyen du dispositif conforme à l'invention. Il suffit de constater qu'aucune clé ne subsiste après montage et s'il en subsistait une oubliée par erreur, de vérifier qu'il est possible de l'enlever et donc d'accomplir cette action.

La fonction d'accrochage de verrouillage et de calage vient d'être décrite, mais selon une autre caractéristique de l'invention, un tel dispositif comporte également un élément de liaison (référence 70 sur la Figure 1 ) entre le cylindre 4 porte bille et la cavité 7, élément contenant les organes de transfert électrique d'une part et les moyens d'éjection d'autre part.

La figure 8 illustre schématiquement un exemple de réalisation d'un tel élément de liaison 70. Les deux charges (dans l'exemple décrivant la bombe 1 porteuse et la bombe 2 portée), sont représentées. La surface de séparation au niveau du cylindre 4 porte-billes de la bombe 2 portée, est symbolisée par le trait pointillé 78. Dans un premier temps, on décrit d'abord le système du transfert des ordres électriques. Toute partie femelle 6 référencée 6a dans le cas de la bombe 1 et 6b dans le cas de la bombe 2 comporte une pluralité de pluts mobiles 82a et 82b. Dans l'exemple décrit, ils sont au nombre de quatre répartis uniformément sur une couronne 85a et 85b dont deux sont seulement visibles sur la figure 9. Des plots de contact fixes 83b (les plots fixes appartenant à la bombe 1 n'apparaissent pas sur la figure 8) en un même nombre que les plots de contact mobile 82a sont prévus et répartis de la même manière sur une couronne appartenant au cylindre 4 porte-billes. L'agencement de ces plots mobiles et de ces plots fixes sont tels qu'ils coopèrent entre eux pour assurer, lorsqu'ils se trouvent appliqués respectivement les uns contre les autres, un bon contact électrique. Sur la figure 8, la couronne 85a appartient à la cavité 6a de la bombe porteuse 1 et les plots mobiles 82a (symbolisé par la présence des ressorts 850 viennent en appui sur les contacts fixes 83b du cylindre porte-billes 5 de la bombe portée 2. A l'extrémité inférieure de l'élément de liaison 70 sont également représentés les plots mobiles 82b portés par la couronne 85b appartenant à la cavité 6b de la bombe portée 2. L'organe de liaison 70 comporte également un séquenceur 159 qui reçoit les ordres électriques émis par le pilote de l'aéronef et aboutissant à l'adaptateur accroché au pylone de cet aéronef. Les ordres transitent de la façon suivante, illustrée schématiquement au moyen des figures 9a et 9b.

Dans la figure 9a deux bombes sont accrochées l'une à l'autre, l'une porteuse 1 (de rang n - 1) se trouvant à la position supérieure, l'autre portée 2 de rang (n) se trouvant à la position inférieure (ce nombre de deux n'est donné qu'à titre d'exemple). Dans la figure 9b une seule bombe reste accrochée à l'adaptateur du véhicule porteur (non représenté). Le signal S est appliqué sur le premier plot de contact mobile 150, dans le cas de la figure 9a, il suit le chemin conducteur constitué par le ressort 151, la pointe 152 s'appliquant sur le contact fixe 153, le second ressort 154, la pointe 155 s'appliquant sur le second contact fixe 156 relié au séquenceur 159 par le ressort 161, le contact 158 est fermé par opposition au contact 160 qui est ouvert. Le séquenceur 157 est hors circuit et ne reçoit donc, dans cette séquence, aucune impulsion. Il en résulte que seul le séquenceur 159 va être activé et pouvoir délivrer les signaux de commande assurant le bon déroulement de la suite des opérations programmées. Dans le cas où une seule bombe est encore accrochée, le contact 160 est au contraire en position fermée et ce signal est donc appliqué au séquenceur 157 qui peut ainsi jouer son rôle. Dans l'exemple décrit comme cela a été dit précédemment les plots fixes et mobiles sont au nombre de quatre. Trois de ces plots sont utilisés pour commander les séquenceurs et le quatrième pour déclencher une charge pyrotechnique 170 telle que représentées sur la figure 8. Le circuit de transfert électrique destiné à commander la mise à feu de cette charge pyrotechnique 170 suit le même processus que celui qui vient d'être décrit pour les différents séquenceurs: à savoir que, seule la charge pyrotechnique de la bombe la plus inférieure (bombe de rang n) est mise à feu; la bombe de rant (n - 1 ) ne pouvant quant à elle être mise à feu seulement lorsque la bombe de rang (n) a été elle-même éjectée. La mise à feu d'une charge pyrotechnique, par exemple la charge 170 de la figure 8 provoque le mouvement d'un piston 171 qui accomplit alors deux fonctions, la première consistant à fermer un interrupteur 190 permettant au séquenceur de délivrer les différents ordres de commande initialement programmés, la seconde de libérer les billes 5 lorsque l'empreinte en creux 193 du piston vient s'encastrer dans l'empreinte en relief 194 de la partie femelle de la bombe 1 supérieure. Les billes étant escamotées ne soutiennent plus la bombe portée la plus éloignée de l'aéronef qui se trouve alors éjectée avec une vitesse dépendant de la charge pyrotechnique mise en jeu.

Toutes les charges ainsi accrochées, se trouvent succesivement éjectées l'une après l'autre, la charge inférieure de rang (n) l'étant toujours avant celle de rang (n - 1) laquelle l'est avant celle de rang (n - 2) et ainsi de suite.

L'invention s'applique notamment aux systèmes d'armes nécessitant le largage successif d'un grand nombre de charges militaires telles que des bombes ou projectiles divers.

## Revendications

1. Dispositif permettant d'accoupler puis de séparer séquentiellement une pluralité de projectiles (1, 2) tous identiques portés par un aéronef, ce dispositif comprenant un moyen d'accrochage qui comprend, diamétralement opposées une partie mâle se présentant sous la forme d'un cylindre (4) muni de billes (5) régulièrement espacées à sa périphérie et une partie femelle constituée par une embase fixe (6) dans laquelle une cavité (7) est délimitée par un rebord (8), caractérisé en ce que le rebord (8) de l'embase est interrompu par des alvéoles (9) destinées à engager les billes du cylindre porte-billes du projectile subjacent, et en ce que le cylindre porte-billes, mobile en rotation autour de son axe, comporte un moyen d'entraînement en rotation qui coopère avec des premiers (13) et des seconds appuis fixes (15) situés sur le projectile (1, 2) directement adjacent pour fournir un moyen de calage mutuel des projectiles.

2. Dispositif selon la revendication 1, caractérisé en ce que les billes (5) du cylindre porte-billes (4) se projetent à l'extérieur de celui-ci, à travers des logements qui constituent un moyen d'arrêt vers l'extérieur de ces billes.

3. Dispositif selon la revendication 1, caractérisé en ce que les premiers appuis (13) comportent des surfaces d'appui dont la forme est sensiblement celle du corps des projectiles et les seconds appuis (15) comportent des surfaces d'appui obliques.

4. Dispositif selon la revendication 3, caractérisé en ce que le moyen d'entraînement en rotation du cylindre porte-billes (4) comprend une plaque (22), mécaniquement solidaire de ce cylindre porte-billes, qui comporte une fente (32) de forme circulaire et une fente axiale contiguë (33), sur laquelle plaque est placé un coulisseau (21) qui comporte également une fente (31) de forme circulaire, ces fentes étant traversées par un doigt (23) porté par un second coulisseau (24) solidaire du corps du projectile, ce second coulisseau étant soumis à l'action d'un moyen élastique (29) pour forcer le doigt (23) dans la fente axiale (33) de la plaque (22) d'entrainement en rotation du cylindre porte-billes pour fournir un moyen de verrouillage de celui-ci.

5. Dispositif selon la revendication 4, caractérisé en ce que le second coulisseau (24) porte des coins de calage (12) qui comporte des surfaces d'appui obliques correspondant aux surfaces d'appui obliques des premiers appuis (13).

6. Dispositif selon la revendication 4, caractérisé en ce que la plaque d'entraînement (22) du cylindre porte-billes (4) comporte un logement (90) destiné à recevoir une clé (100) munie d'un levier de commande (101) et d'un pêne (102) dont le mouvement entraîne le déplacement du premier coulisseau (21).

7. Dispositif selon la revendication 1, caractérisé en ce que le cylindre porte-billes comporte un piston concentrique mobile (171) dont la section au droit des billes est sensiblement égale à l'entre-axe de ces billes.

8. Dispositif selon la revendication 7, caractérisé en ce que le piston concentrique mobile peut se déplacer axialement sous l'action d'un générateur de gaz (charge pyrotechnique 170) déclanché par un signal électrique de commande (S) fourni par l'aéronef pour provoquer la séparation séquentielle des projectiles.

9. Dispositif selon la revendication 1, caractérisé en ce que le cylindre porte-billes (4) comporte au moins un contact électrique fixe (83) et l'embase femelle (6) comporte au moins un plot conducteur rétractable (82) correspondant pour fournir une liaison électrique entre le signal électrique de commande (S) et chacun des générateurs de gaz associés aux pistons des cylindres porte-billes.

10. Dispositif selon la revendication 9, caractérisé en ce que le plot conducteur rétractable (82) comporte dans sa partie interne une surface de contact disposée en regard d'un élément conducteur (158, 160); qui est relié électriquement au générateur de gaz (170).

11. Dispositif selon la revendication 9, caractérisé en ce que chacun des projectiles étant équipé d'un séquenceur (157, 159) le cylindre porte-billes (4) comporte une pluralité de contacts électriques (83) et l'embase femelle (6) comporte de façon correspondante des plots conducteurs rétractables (82).

12. Dispositif selon la revendication 1, caractérisé en ce que le fond de l'embase femelle (6) comporte une empreinte en relief (194) et la tête du piston mobile comporte une empreinte en creux (193) correspondante.

13. Dispositif selon la revendication 1, caractérisé en ce que le déplacement du piston concentrique mobile entraîne un organe inverseur (190) dont les contacts électriques sont reliés aux entrées d'un séquenceur (159).

## Patentansprüche

1. Vorrichtung zum Ankoppeln und anschließenden sequentiellen Lösen einer Mehrzahl von untereinander völlig gleichen, von einem Flugzeug getragenen Projektilen (1, 2),- wobei diese Vorrichtung eine Anhängeinrichtung umfaßt, die diametral einander gegenüberliegend einen Einsatzteil in Form eines Zylinders (4), der mit regelmäßig über seinen Umfang beabstandeten Kugeln (5) versehen ist und einen Aufnahmeteil umfaßt, welcher aus einem feststehenden Sockel (6) gebildet ist, in welchem ein Hohlraum (7) durch einen Rand (8) begrenzt ist, dadurch gekennzeichnet, daß der Rand (8) des Sockels durch Zellen (9) unterbrochen ist, die zum Einsetzen der Kugeln des die Kugeln tragenden Zylinders des darunterliegenden Projektils bestimmt sind, und daß der die Kugeln tragende Zylinder, welcher um seine Achse drehbeweglich ist, Drehantriebsmittel umfaßt, die mit ersten (13) und zweiten (15) festen Abstützungen zusammenwirken, die an dem direkt angrenzenden Projektil (1, 2) gelegen sind, um eine Einrichtung zum gegenseitigen Festlegen der Projektile zu schaffen.

2. Vorrichtung nach Anspruch 1, dadurch gekennzeichnet, daß die Kugeln (5) des die Kugeln tragenden Zylinders (4) auf die Außenseite desselben durch Aufnahmen hindurch herausragen, die ein Mittel zum Blockieren dieser Kugeln nach außen bilden.

3. Vorrichtung nach Anspruch 1, dadurch gekennzeichnet, daß die ersten Abstützungen (13) Abstützoberflächen umfassen, deren Form im wesentlichen derjenigen des Körpers der Projektile entspricht, und die zweiten Abstützungen (15) schräge Abstützoberflächen umfassen.

4. Vorrichtung nach Anspruch 3, dadurch gekennzeichnet, daß die Drehantriebesmittel des die Kugeln tragenden Zylinders (4) eine Platte (22) umfassen, welche mechanisch fest mit diesem die Kugeln tragenden Zylinder verbunden ist und einen kreisförmigen Schlitz (32) sowie einen angrenzenden axialen Schlitz (33) aufweist, wobei auf dieser Platte ein Schieber (21) angeordnet ist, der ebenfalls einen kreisförmigen Schlitz (31) umfaßt, wobei diese Schlitze von einem Zapfen (23) durchquert sind, der von einem zweiten, mit dem Projektilkörper fest verbundenen Schieber (24) getragen ist, wobei dieser zweite Schieber unter der Wirkung einer elastischen Einrichtung (29) steht, um den Zapfen (23) in den axialen Schlitz (33) der Drehantriebesplatte (22) des die Kugeln tragenden Zylinders zu drücken und eine Verriegelungseinrichtung desselben zu bilden.

5. Vorrichtung nach Anspruch 4, dadurch gekennzeichnet, daß der zweite Schieber (24) Festlegekeile (12) trägt, welche schräge Abstützoberflächen aufweisen, die den schrägen Abstützoberflächen der ersten Abstützungen (13) entsprechen.

6. Vorrichtung nach Anspruch 4, dadurch gekennzeichnet, daß die Antriebsplatte (22) des die Kugeln tragenden Zylinders (4) eine Aufnahme (90) umfaßt, die dazu bestimmt ist, einen Schlüssel (100) aufzunehmen, der mit _{"}einem Steuerhebel (101) und einem Riegel (102) versehen ist, dessen Bewegung die bewegung des ersten Schiebers (21) verursacht.

7. Vorrichtung nach Anspruch 1, dadurch gekennzeichnet, daß der die Kugeln tragende Zylinder einen konzentrischen beweglichen Koblen (171) umfaßt, dessen Schnitt senkrecht unter den Kugeln im wesentlichen gleich dem Achsenabstand dieser Kugeln ist.

8. Vorrichtung nach Anspruch 7, dadurch gekennzeichnet, daß der konzentrische bewegliche Kolben axial bewegbar ist under der Wirkung eines Gaserzeugers (pyrotechnische Ladung 170), der durch ein elektrisches Steuersignal (S) ausgelöst wird, das aus dem Flugzeug geliefert wird, um das sequentielle Lösen der Projektile hervorzurufen.

9. Vorrichtung nach Anspruch 1, dadurch gekennzeichnet, daß der die Kugeln tragende Zylinder (4) wenigstens einen feststehenden elektrischen Kontakt (83) umfaßt und der Aufnahmesockel (6) wenigstens ein entsprechendes, einziehbares Leiterklötzchen (82) umfaßt, um eine elektrische Verbindung zwischen dem elektrischen Steuersignal (S) und jedem der Gaserzeuger herzustellen, die den Kolben der die Kugeln tragenden Zylinder zugeordnet sind.

10. Vorrichtung nach Anspruch 9, dadurch gekennzeichnet, daß das einziehbare Leiterklötzchen (82) in seinem inneren Teil eine Kontaktoberfläche aufweist, die gegenüber einem Leiterelement (158, 160) angeordnet ist; welches elektrisch mit dem Gaserzeuger (170) verbunden ist.

11. Vorrichtung nach Anspruch 9, dadurch gekennzeichnet, daß jedes der Projektile mit einer Folgesteuerung (1 57, 159) ausgerüstet ist und der die Kugeln tragende Zylinder (4) eine Mehrzahl von elektrischen Kontakten (83) umfaßt, während der Aufnahmesockel in entsprechender Weise einziehbare Leiterklötzchen (82) umfaßt.

12. Vorrichtung nach Anspruch 1, dadurch gekennzeichnet, daß der Boden des Aufnahmesockels (6) eine Reliefprägung (194) und der Kopf des beweglichen Kolbens eine entsprechende Hohlprägung (193) umfaßt.

13. Vorrichtung nach Anspruch 1, dadurch gekennzeichnet, daß die Bewegung des konzentrischen beweglichen Kolbens ein Umkehrorgan (190) mitnimmt, dessen elektrische Kontakte mit den Eingängen einer Folgesteuerung (159) verbunden sind.

## Claims

1. Device allowing the coupling and subsequent sequential separation of a plurality of identical projectiles (1, 2) carried by an airplane, said device comprising engaging means comprising, in diametrically opposed positions, a male portion shaped as a cylinder (4) provided with balls (5) regularly spaced about its periphery, and a female portion formed of a stationary base (6) in which a cavity (7) is defined by a rim (8), characterized in that the rim (8) of the base is interrupted by recesses (9) for engaging the balls of the ball carrier cylinder of the projectile therebeneath, and in that the ball carrier cylinder which is rotationally movable about its axis comprises rotational driving means cooperating with first (13) and second stationary supports (15) located on the projectile (1, 2) which is immediately adjacent, for providing mutual keying means of the projectiles.

2. Device according to claim 1, characterized in that the balls (5) of the ball carrier cylinder (4) project outwardly of the same through accommodations forming stopping means towards the outside of the balls.

3. Device according to claim 1, characterized in that the first supports (13) comprise bearing surfaces the shape of which is substantially that of the projectile body, and the second supports (15) comprise oblique bearing surfaces.

4. Device according to claim 3, characterized in that the rotational driving means of the ball carrier cylinder (4) comprises a plate (22) which is mechanically joined with the ball carrier cylinder and comprises a circular slot (32) and an axial contiguous slot (33), a slider (21) being located on said plate and also comprising a circular slot (31), the slots being traversed by a finger (23) carried by a second slider (24) joined with the body of the projectile, said second slider being subjected to the action of resilient means (29) for urging the finger (23) into the axial slot (33) of the rotational driving plate (22) of the ball carrier cylinder, to provide locking means of the latter.

5. Device according to claim 4, characterized in that the second slider (24) carries keying wedges (12) comprising oblique bearing surfaces corresponding to the oblique bearing surfaces of the first supports (13).

6. Device according to claim 4, characterized in that the driving plate (22) of the ball carrier cylinder (4) comprises an accommodation (90) for receiving a key (100) provided with an actuating lever (101) and a bolt (102) the movement of which causes the movement of the first slider (21).

7. Device according to claim 1, characterized in that the ball carrier cylinder comprises a concentric movable piston (171) the section of which vertically beneath the balls is substantially equal to the axial gap between these balls.

8. Device according to claim 7, characterized in that the concentric movable piston is axially movable under the action of a gas generator (pyrotechnic charge 170) fired by an electrical control signal (S) provided from the airplane to cause the sequential separation of the projectiles.

9. Device according to claim 1, characterized in that the ball carrier cylinder (4) comprises at least one stationary electrical contact (83) and the female base (6) comprises at least one conductive retractable corresponding pin (82) for establishing an electrical connection between the electrical control signal (S) and each of the gas generators associated with the pistons of the ball carrier cylinders.

10. Device according to claim 9, characterized in that the retractable conductive pin (82) comprises a contacting surface within its inside portion and facing a conductive member (158, 160); which is electrically connected to the gas generator (170).

11. Device according to claim 9, characterized in that each of the projectiles being equipped with a sequencer (157, 159), the ball carrier cylinder (4) comprises a plurality of electrical contacts (83), and the female base (6) comprises retractable conductive pins (82) in corresponding manner.

12. Device according to claim 1, characterized in that the bottom of the female base (6) comprises a relieved embossing (194) and the head of the movable piston comprises a corresponding recessed embossing (193).

13. Device according to claim 1, characterized in that the movement of the movable concentric piston drives an inverting member (190) the electrical contacts of which are connected to the inputs of a sequencer (159).
